# EUROPÄISCHE PATENTSCHRIFT

(11) **EP 1 740 753 B1**
(45) Veröffentlichungstag und Bekanntmachung des Hinweises auf die Patenterteilung: **03.10.2012**
(21) Anmeldenummer: 05749698.6
(22) Anmeldetag: 20.04.2005
(51) Int. Cl.: D06F 39/00, A47L 15/42

(54) **ANZEIGESYSTEM FÜR ELEKTRISCH BETRIEBENE HAUSHALTSGERÄTE**
DISPLAY SYSTEM FOR ELECTRICALLY OPERATED HOUSEHOLD APPLIANCES
SYSTÈME D'AFFICHAGE POUR APPAREILS ELECTROMÉNAGERS

(30) Priorität: 21.04.2004 DE 102004019335
(43) Veröffentlichungstag der Anmeldung: 10.01.2007
(73) Patentinhaber: BSH Bosch und Siemens Hausgeräte GmbH, 81739 München (DE)
(72) Erfinder: KACZMAREK, Wolfgang, 84419 Schwindegg (DE)
(86) Internationale Anmeldenummer: PCT/EP2005/051754
(87) Internationale Veröffentlichungsnummer: WO 2005/103360

(56) Entgegenhaltungen:
- EP-A- 0 742 308
- EP-A- 0 846 991
- CH-A- 692 766
- DE-A1- 19 935 003
- DE-U1- 29 617 974
- US-A1- 2003 179 746

## Beschreibung

Gegenstand der Erfindung ist ein Anzeigesystem für elektrisch betriebene, insbesondere programmgesteuerte Haushaltsgeräte zur sichtbaren Anzeige von Informationen, wie z.B. den Betriebszustand des Haushaltsgeräts, über eine Bedienungsvorrichtung am Haushaltsgerät vorgenommene Eingaben oder die Notwendigkeit des Nachfüllens von Spül- oder Klarspülmitteln. Die Erfindung betrifft im weiteren ein elektrisch betriebenes Haushaltsgerät, wie z.B. Geschirrspülmaschinen, Waschmaschinen oder Wäschetrockner, mit einer Anzeigevorrichtung zur sichtbaren Anzeige von Informationen.

Es sind bereits Haushaltsgeräte mit Anzeigevorrichtungen bekannt, die der sichtbaren Wiedergabe von Informationen dienen. So sind beispielsweise Geschirrspülmaschinen oder Waschmaschinen mit Anzeigevorrichtungen ausgestattet, die den Betriebszustand des Haushaltsgeräts, den aktuellen Status des Spül- bzw. Waschprogramms oder den Füllstand des Reinigungsmittels anzeigen. Bei den bekannten Haushaltsgeräten sind die Anzeigevorrichtungen in der Regel an einer gut sichtbaren Stelle am Haushaltsgerät angeordnet. Ein Ablesen der von der Anzeigevorrichtung angezeigten Information kann bei diesen Anzeigevorrichtungen jedoch nur in unmittelbarer Nähe des Haushaltsgeräts erfolgen.

Aus der Druckschrift DE 197 13 686 ist eine Meldeeinrichtung für elektrisch betriebene Haushaltsgeräte bekannt, die von dem Haushaltsgerät mechanisch trennbar ist und Informationen über das voraussichtliche Ende der Programmlaufzeit anzeigt, wobei die Informationen vom Haushaltsgerät drahtlos an die Meldevorrichtung übertragen werden. Dazu werden die Informationen vom Haushaltsgerät in das Stromnetz eingespeist und über einen im Stromnetzstecker des Haushaltsgeräts integrierten Sender an die Meldevorrichtung gesendet. Diese Meldevorrichtung hat den Nachteil, dass für jedes Haushaltsgerät eine separate Anzeigevorrichtung erforderlich ist, so dass eine Meldevorrichtung nur die auf das betreffende Haushaltsgerät bezogenen Informationen anzeigen kann.

Die DE196 15 358 beschreibt ein Haushaltsgerät mit einer Anzeigevorrichtung, mit der Informationen bezüglich des Haushaltsgeräts, der Restlaufzeit oder des Gerätestatus räumlich getrennt vom Haushaltsgerät darstellbar sind. Die Anzeigevorrichtung umfasst eine Anzeigesteuerung, mit der Daten mehrerer gleichzeitig betriebener Haushaltsgeräte seriell oder parallel darstellbar sind. Die aus dem Stand der Technik bekannten Anzeigevorrichtung für elektrisch betriebene Haushaltsgeräte haben den Nachteil, dass die Sendeeinheit für die drahtlose Übertragung der Informationen vom Haushaltsgerät an die Melde- bzw. Anzeigevorrichtung fest mit dem Haushaltsgerät verbunden ist, was die Reichweite der drahtlosen Übertragung einschränkt. Ein Anzeigesystem gemäß dem Oberbegriff des Anspruchs 1 ist beispielsweise aus EP O 846 991 A1 bekannt.

Eine Aufgabe der vorliegenden Erfindung ist es daher, die oben genannten Nachteile zu beseitigen und eine Anzeigevorrichtung für Haushaltsgeräte zu schaffen, die eine Darstellung von Informationen für eine Mehrzahl von Haushaltsgeräten nicht nur in unmittelbarer Nähe des Haushaltsgeräts ermöglicht. Eine weitere Aufgabe der vorliegenden Erfindung besteht darin, eine Anzeigevorrichtung für Haushaltsgeräte bereitzustellen, die in der Lage ist, die vom Haushaltsgerät übermittelten Informationen in auch noch in großer Reichweite zu empfangen und darzustellen.

Diese Aufgaben werden durch das erfindungsgemäße Anzeigesystem mit den Merkmalen gemäß Anspruch 1 gelöst. Vorteilhafte Weiterbildungen der vorliegenden Erfindung sind in den Unteransprüchen 2 bis 7 gekennzeichnet.

Mit dem erfindungsgemäßen Anzeigesystem mit einer Anzeigevorrichtung für elektrisch betriebene, insbesondere programmgesteuerte Haushaltsgeräte sind auf mindestens ein Haushaltsgerät bezogene Informationen räumlich getrennt vom Haushaltsgerät darstellbar, wobei die Informationen von einer vorzugsweise elektronischen Programmsteuerung des Haushaltsgeräts über eine Sendeeinrichtung drahtlos an eine der Anzeigevorrichtung zugeordnete Empfängereinrichtung übertragen werden und die Sendeeinrichtung vom Haushaltsgerät räumlich getrennt ist.

Durch die räumliche Trennung der Sendeeinrichtung vom Haushaltsgerät und die drahtlose Übertragung von Informationen bietet die Anzeigevorrichtung gemäß der vorliegenden Erfindung zum einen den Vorteil, dass Informationen von mehreren Haushaltsgeräten räumlich getrennt von den betreffenden Haushaltsgeräten an einem beliebigen Ort dargestellt werden können. Aufgrund der räumlichen Trennung der Sendeeinrichtung von der Anzeigevorrichtung sind mit der erfindungsgemäßen Anzeigevorrichtung die Informationen der Haushaltsgeräte nicht nur in unmittelbarer Nähe zum Standort des jeweiligen Haushaltsgeräts darstellbar, sondern die Informationen können auch in einem größeren Abstand zum Standort der Haushaltsgeräte, z.B. in einem anderen Raum oder einem anderen Gebäude, von der Empfängereinrichtung empfangen und durch die Anzeigevorrichtung dargestellt werden.

Das erfindungsgemäße Anzeigesytem ist für beliebige elektrisch betriebene Haushaltsgeräte anwendbar, wie z.B. Geschirrspülmaschinen, Waschmaschinen oder Wäschetrockner. Die auf das Haushaltsgerät bezogenen Informationen betreffen beispielsweise den Betriebszustand des Haushaltsgeräts, den aktuellen Status des Spül- bzw. Waschprogramms oder den Füllstand des Reinigungsmittels. Da ein programmgesteuertes Haushaltsgerät in der Regel über eine elektronische Programmsteuerung ausgestattet ist, werden die auf das Haushaltsgerät bezogenen Informationen zweckmäßigerweise von der Programmsteuerung des Haushaltsgeräts an die Sendeeinrichtung übermittelt. Gemäß der vorliegenden Erfindung erfolgt die Übertragung der Informationen von der Programmsteuerung des Haushaltsgeräts an die Sendeeinrichtung in Form von elektrischen Signalen über das Hausstromnetz.

Die Sendeeinrichtung ist mit dem Hausstromnetz elektrisch verbunden und erhält die auf das Haushaltsgerät bezogenen Informationen durch die elektrischen Signale aus dem Hausstromnetz. Die Sendeeinrichtung ist in einem Netzstecker für das Hausstromnetz ausgebildet. Die Ausbildung der Sendeeinrichtung als ein an das Hausstromnetz anschließbaren Netzstecker ermöglicht einen nahezu beliebigen Einsatzort für die Sendeeinrichtung, an dem die von dem Haushaltsgerät in das Hausstromnetz eingespeisten Signale von der Sendeeinrichtung noch identifizierbar werden können, und erhöht damit die Reichweite der Übertragung der Informationen vom Haushaltsgerät an die Anzeigevorrichtung.

Bei der vorliegenden Erfindung ist die Sendeeinrichtung von der Anzeigevorrichtung räumlich trennbar und über eine Kupplung mechanisch miteinander koppelbar. Auf diese Weise kann die Sendeeinrichtung in einer Steckdose des Hausstromnetzes verbleiben, während die Anzeigevorrichtung zusammen mit der Empfängereinrichtung davon lösbar ist, so dass die Empfängereinrichtung und die Anzeigevorrichtung als eine Einheit von einer Bedienperson bequem mitgeführt werden kann. Die Übertragung der Informationen von der Sendeeinrichtung an die der Anzeigevorrichtung zugeordnete Empfängereinrichtung erfolgt zweckmäßigerweise über eine Funkverbindung mittels elektromagnetischer Wellen. Anhand der mitgeführten Anzeigevorrichtung kann sich die Bedienperson dann jederzeit einen aktuellen Überblick beispielsweise über den Betriebszustand oder die Programmrestlaufzeit der mit der Anzeigevorrichtung verbundenen Haushaltsgeräte verschaffen.

Zur Stromversorgung der Anzeigevorrichtung und der Empfängereinrichtung ist ein Energiespeicher in Form einer Batterie oder eines Akkumulators vorgesehen, der in einer die Anzeigevorrichtung und die Empfängereinrichtung umfassenden Einheit untergebracht ist. Dabei ist zwischen der Sendeeinrichtung und der Anzeigevorrichtung eine elektrische Verbindung herstellbar. Da die Sendeeinrichtung mit dem Hausstromnetz verbunden ist, kann der Akkumulator zur Stromversorgung der Anzeigevorrichtung und der Empfängereinrichtung über die elektrische Verbindung zwischen der Sendeeinrichtung und der Anzeigevorrichtung aufgeladen werden.

Aufgrund der Übermittlung der Informationen an die Anzeigevorrichtung über das Hausstromnetz können jeweils Informationen von einer Anzahl gleichzeitig betriebener und an dasselbe Hausstromnetz angeschlossener Haushaltsgeräte, wie z.B. Geschirrspülmaschinen, Waschmaschinen oder Wäschetrockner, seriell oder parallel an die Anzeigevorrichtung übermittelt werden. Dazu ist es vorteilhaft, wenn die Anzeigevorrichtung eine Anzeigesteuerung umfasst, welche die Übertragung und die Darstellung der von einer Anzahl von Haushaltsgeräten stammenden Informationen steuert. Die Anzeigesteuerung der Anzeigevorrichtung macht es auch möglich, dass die von einer Anzahl von Haushaltsgeräten stammenden Informationen von der Anzeigevorrichtung seriell oder parallel darstellbar sind.

Bei noch einer weiteren bevorzugten Ausführungsform der vorliegenden Erfindung ist die Anzeigevorrichtung mit mindestens einem Bedienelement ausgestattet, über das die Art der anzuzeigenden Information und/oder das Haushaltsgerät, auf das sich die Informationen bezieht, selektierbar ist. Die Bedienperson kann damit per Knopfdruck die gewünschten Informationen abfragen und diese auf einer Anzeigefläche der Anzeigevorrichtung darstellen lassen.

Die Anzeigefläche der Anzeigevorrichtung kann Flüssigkristallanzeige ausgebildet sein, die in eine Anzahl von Segmenten unterteilt ist. Dabei kann die Transparenz und/oder die Farbe der Segmente durch eine von außen angelegte elektrische Spannung auf bekannte Weise verändert werden. Die Verwendung einer solchen Flüssigkristallanzeige macht es möglich, dass Informationen beliebiger Art auf der Anzeigefläche angezeigt werden können, wobei die Anzahl und Diversifizierung der Informationen von der Anordnung und Größe der Anzeigensegmente abhängig ist.

Die oben genannten Aufgaben werden auch durch ein elektrisch betriebenes, insbesondere programmgesteuertes Haushaltsgerät gelöst, das mit einer Anzeigevorrichtung mit den oben beschriebenen Merkmalen ausgestattet ist. Das erfindungsgemäße Anzeigesystem ist für beliebige mit einer elektronischen Betriebssteuerung ausgestatteten Haushaltsgeräte verwendbar, wie z.B. elektrische Herde mit Backöfen, Mikrowellenherde oder Kaffeeautomaten.

Im Folgenden wird die vorliegende Erfindung unter Bezugnahme auf die beigefügten Zeichnungen anhand eines bevorzugten Ausführungsbeispiels näher erläutert. Es zeigen:

Figur 1 eine Seitenansicht auf eine Anzeigevorrichtung gemäß einer bevorzugten Ausführungsform der vorliegenden Erfindung, bei der die Anzeigevorrichtung mit der Sendeeinrichtung zu einer Einheit zusammengefügt sind;

Figur 2 eine Seitenansicht auf die in Figur 1 dargestellte Anzeigevorrichtung, bei der die Anzeigevorrichtung von der Sendeeinrichtung räumlich getrennt ist;

Figur 3 eine Frontansicht auf die Anzeigefläche einer Anzeigevorrichtung gemäß einer bevorzugten Ausführungsform der vorliegenden Erfindung.

In Figur 1 ist eine Seitenansicht auf eine Anzeigevorrichtung 1 gemäß einer bevorzugten Ausführungsform der vorliegenden Erfindung dargestellt, wobei die der Anzeigevorrichtung 1 zugeordnete Sendeeinrichtung 3 zu einer Einheit zusammengefügt sind. Die Anzeigevorrichtung dient der Darstellung von Informationen die von elektrisch betriebenen, insbesondere programmgesteuerten Haushaltsgeräten (nicht dargestellt), wie z.B. Geschirrspülmaschinen, Waschmaschinen oder Wäschetrocknern, in der oben beschriebenen Weise an die Anzeigevorrichtung 1 übermittelt werden. Die Informationen betreffen beispielsweise den Betriebszustand des Haushaltsgeräts, den aktuellen Status oder die Restlaufzeit des von dem Haushaltsgerät ausgeführten Betriebsprogramms. Die auf das Haushaltsgerät bezogenen Informationen werden von der Programmsteuerung durch den Stromnetzanschluss des Haushaltsgeräts an die Sendeeinrichtung 3 in Form von elektrischen Signalen über das Hausstromnetz übermittelt.

Die Sendeeinrichtung 3 ist in einem Netzstecker für das Hausstromnetz ausgebildet und über einen Normanschluss 4 mit dem Hausstromnetz elektrisch verbunden. Die Sendeeinrichtung 3 erhält die auf das Haushaltsgerät bezogenen Informationen durch die elektrischen Signale von der Programmsteuerung aus dem Hausstromnetz. Durch die Ausbildung der Sendeeinrichtung 3 als ein an das Hausstromnetz anschließbaren Netzstecker, kann die Sendeeinrichtung 3 zusammen mit der Anzeigevorrichtung 1 an einem nahezu beliebigen Einsatzort an das Hausstromnetz über eine Steckdose ange schlossen werden, an dem die von der Programmsteuerung des Haushaltsgeräts in das Hausstromnetz eingespeisten Signale von der Sendeeinrichtung noch identifizierbar werden können.

Figur 2 zeigt eine Seitenansicht auf die in Figur 1 dargestellte Anzeigevorrichtung 1, bei der die Anzeigevorrichtung 1 von der Sendeeinrichtung räumlich getrennt ist. Bei dieser bevorzugten Ausführungsform der vorliegenden Erfindung kann die Sendeeinrichtung 3 von der Anzeigevorrichtung 1 räumlich getrennt oder über eine Kupplung 5 mechanisch miteinander verbunden werden, was in der Figur 2 durch den Doppelpfeil A angedeutet ist. In der Anzeigevorrichtung 1 ist eine Empfängereinrichtung untergebracht, so dass die auf ein Haushaltsgerät bezogenen Informationen von der Sendeeinrichtung 3 an die Empfängereinrichtung in der Anzeigevorrichtung 1 drahtlos über eine Funkverbindung übertragen werden können, wenn Sendeeinrichtung 3 von der Empfängereinrichtung in der Anzeigevorrichtung 1 entkoppelt und räumlich getrennt ist. Auf diese Weise kann die Sendeeinrichtung 3 in der Steckdose des Hausstromnetzes verbleiben, während die Anzeigevorrichtung 1 zusammen mit der darin untergebrachten Empfängereinrichtung davon lösbar ist, so dass die Empfängereinrichtung und die Anzeigevorrichtung 1 als eine Einheit beispielsweise von einer Bedienperson mitgeführt werden kann. Dadurch kann die Bedienperson jederzeit aktuelle Informationen über die mit der Anzeigevorrichtung 1 verbundenen Haushaltsgeräte erhalten und einsehen.

In der die Anzeigevorrichtung 1 und die Empfängereinrichtung umfassenden Einheit ist zur Stromversorgung ein Energiespeicher in Form einer Batterie oder eines Akkumulators vorgesehen. Wenn die Sendeeinrichtung 3 und die Anzeigevorrichtung 1 miteinander gekoppelt sind, wie in Figur 1 dargestellt, wird auch eine elektrische Verbindung zwischen der Sendeeinrichtung 3 und der Anzeigevorrichtung 1 hergestellt. Wenn die Sendeeinrichtung 3 mit dem Hausstromnetz verbunden ist, kann der Akkumulator in der die Anzeigevorrichtung 1 und die Empfängereinrichtung umfassenden Einheit über die elektrische Verbindung zwischen der Sendeeinrichtung 3 und der Anzeigevorrichtung 1 aufgeladen werden.

In Figur 3 ist eine Frontansicht auf die Anzeigefläche 2 der Anzeigevorrichtung gemäß einer bevorzugten Ausführungsform der vorliegenden Erfindung dargestellt. Bei der in Figur 3 dargestellten Ausführungsform ist die Anzeigefläche 2 als Flüssigkristallanzeige ausgebildet, die in eine Anzahl von Segmenten unterteilt ist, deren Transparenz und/oder Farbe einzeln durch eine von außen angelegte elektrische Spannung veränderbar ist. Durch Verwendung einer Flüssigkristallanzeige als Anzeigefläche 2 ist es möglich, Informationen beliebiger Art auf der Anzeigefläche 2 anzuzeigen, welche die Größe und Segmentierung der Flüssigkristallanzeige zulässt. Dazu werden die Segmente der Flüssigkristallanzeige einzeln elektronisch von der Anzeigesteuerung (nicht dargestellt) der Geschirrspülmaschine angesteuert. Durch eine Hinterleuchtung der Anzeigefläche 2 können die Informationen auf der Anzeigevorrichtung 1 auch bei geringem Umgebungslicht dargestellt werden.

Aufgrund der Übermittlung der Informationen an die Anzeigevorrichtung 1 über das Hausstromnetz können jeweils Informationen mehrerer gleichzeitig betriebener und an dasselbe Hausstromnetz angeschlossener Haushaltsgeräte an die Anzeigevorrichtung 1 übermittelt werden und von der Anzeigevorrichtung 1 dargestellt werden. Die Anzeigevorrichtung 1 weist zwei Bedienelemente 6 und 7 auf, über das die Art der anzuzeigenden Information und/oder das Haushaltsgerät, auf das sich die Informationen bezieht, ausgewählt werden können. Die Bedienperson kann damit per Knopfdruck die gewünschten Informationen zu dem gewünschten Haushaltsgerät abfragen und diese auf einer Anzeigefläche 2 der Anzeigevorrichtung 1 darstellen lassen.

Die Anzeigefläche 2 der Anzeigevorrichtung 1 kann Flüssigkristallanzeige ausgebildet sein, die in eine Anzahl von Segmenten unterteilt ist. Dabei kann die Transparenz und/oder die Farbe der Segmente durch eine von außen angelegte elektrische Spannung auf bekannte Weise verändert werden. Die Verwendung einer solchen Flüssigkristallanzeige macht es möglich, dass Informationen beliebiger Art auf der Anzeigefläche 2 angezeigt werden können, wobei die Anzahl und Diversifizierung der Informationen von der Anordnung und Größe der Anzeigensegmente abhängig ist. Bei der in Figur 3 dargestellten Ausführungsform der erfindungsgemäßen Anzeigevorrichtung 1 ist die Anzeigefläche 2 in zwei Segmente unterteilt, von denen ein Segment zur Darstellung einer kurzen Erläuterung der angezeigten Information dient und das zweite Segment die Bezeichnung des Haushaltsgeräts anzeigt, auf das sich die Informationen bezieht. Bei dem in Figur 3 dargestellten Beispiel wird auf der Anzeigefläche 2 der Anzeigevorrichtung 1 eine Restlaufzeit des von der Geschürspülmaschine aktuell ausgeführten Spülprogramms von 1:08 Stunden angezeigt.

**Liste der Bezugszeichen**
- 1: Anzeigevorrichtung
- 2: Anzeigefläche der Anzeigevorrichtung 1
- 3: Sendeeinrichtung
- 4: Anschluss der Sendeeinrichtung 3 an das Hausstromnetz
- 5: Kupplung zwischen Anzeigevorrichtung 1 und Sendeeinrichtung 3
- 6: Bedienelementfläche
- 7: Bedienelementfläche

A Bewegungsrichtung zum Auseinandernehmen bzw. Zusammenführen der Anzeigevorrichtung 1 und der Sendeeinrichtung 3

## Patentansprüche

1. Anzeigesystem für elektrisch betriebene, insbesondere programmgesteuerte Haushaltsgeräte, mit einer Anzeigevorrichtung (1), mit der auf mindestens ein Haushaltsgerät bezogene Informationen räumlich getrennt vom Haushaltsgerät darstellbar sind, und der eine Empfängereinrichtung zugeordnet ist, mit einer Sendeeinrichtung (3), die vom Haushaltsgerät räumlich getrennt ist, und die zum Erhalten der Informationen ausgebildet ist, die von einer vorzugsweise elektronischen Programmsteuerung des Haushaltsgeräts an die Sendeeinrichtung (3) in Form von elektrischen Signale über das Hausstromnetz übermittelt werden, wobei die Informationen von der Sendereinrichtung (3) drahtlos an die Empfängereinrichtung übertragen werden, **dadurch gekennzeichnet, dass** die Sendeeinrichtung (3) in einem Netzstecker (4) für das Hausstromnetz ausgebildet ist, dass die Sendeeinrichtung (3) mit der Anzeigevorrichtung (1) über eine Kupplung (5) mechanisch miteinander koppelbar sind, und dass zwischen der Sendeeinrichtung (3) und der Anzeigevorrichtung (1) eine elektrische Verbindung herstellbar ist, über die ein in der Anzeigevorrichtung (1) angeordneter Akkumulator zur Stromversorgung der Anzeigevorrichtung (1) und der Empfängereinrichtung elektrisch aufladbar ist.

2. Anzeigesystem gemäß Anspruch 1, **dadurch gekennzeichnet, dass** die Übertragung der Informationen von der Sendeeinrichtung (3) an die der Anzeigevorrichtung (1) zugeordnete Empfängereinrichtung über eine Funkverbindung mittels elektromagnetischer Wellen erfolgt.

3. Anzeigesystem gemäß einem der vorangehenden Ansprüche, **dadurch gekennzeichnet, dass** jeweils Informationen von einer Anzahl gleichzeitig betriebener Haushaltsgeräte, seriell oder parallel an die Anzeigevorrichtung (1) übermittelt werden.

4. Anzeigesystem gemäß einem der vorangehenden Ansprüche, **dadurch gekennzeichnet, dass** die Anzeigevorrichtung (1) eine Anzeigesteuerung umfasst, welche die Darstellung der von einer Anzahl von Haushaltsgeräten stammenden Informationen steuert.

5. Anzeigesystem gemäß einem der vorangehenden Ansprüche, **dadurch gekennzeichnet, dass** die von einer Anzahl von Haushaltsgeräten stammenden Informationen von der Anzeigevorrichtung (1) seriell oder parallel darstellbar sind.

6. Anzeigesystem gemäß einem der vorangehenden Ansprüche, **dadurch gekennzeichnet, dass** die Anzeigevorrichtung (1) mindestens ein Bedienelement (6, 7) aufweist, über das die Art der anzuzeigenden Information und/oder das Haushaltsgerät, auf das sich die Informationen selektierbar ist.

7. Anzeigesystem gemäß einem der vorangehenden Ansprüche, **dadurch gekennzeichnet, dass** eine Anzeigefläche (2) der Anzeigevorrichtung (1) eine Flüssigkristallanzeige aufweist, die in eine Anzahl von Segmenten (6, 7) unterteilt ist.

## Claims

1. Display system for an electrically operated, particularly program-controlled, domestic appliance, comprising a display device (1), by which data referring to at least one domestic appliance can be illustrated physically separately from the domestic appliance and with which a receiver device is associated, and a transmitter device (3), which is physically separate from the domestic appliance and which is constructed for obtaining the data which are transmitted from a preferably electronic program control of the domestic appliance to the transmitting device (3) in the form of electrical signals via the domestic power mains, wherein the data are transmitted wirelessly from the transmitter device (3) to the receiver device, **characterised in that** the transmitter device (3) is constructed in a mains plug (4) for the domestic power mains, that the transmitter device (4) can be mechanically coupled together with the display device (1) by way of a coupling (5) and that an electrical connection, by way of which an accumulator - which is arranged in the display device (1) - for power supply of the display device (1) and the receiver device can be electrically charged, can be produced between the transmitting device (3) and the display device (1).

2. Display system according to claim 1, **characterised in that** the transmission of the data from the transmitter device (3) to the receiver device associated with the display device (1) takes place by way of a radio connection by means of electromagnetic waves.

3. Display system according to one of the preceding claims, **characterised in that** respective data from a plurality of simultaneously operated domestic appliances are transmitted serially or in parallel to the display device (1).

4. Display system according to one of the preceding claims, **characterised in that** the display device (1) comprises a display control which controls the illustration of the data originating from a plurality of domestic appliances.

5. Display system according to any one of the preceding claims, **characterised in that** the data originating from a plurality of domestic appliances can be illustrated serially or in parallel by the display device (1).

6. Display system according to any one of the preceding claims, **characterised in that** the display device (1) comprises at least one control element (6, 7) by way of which the kind of information to be displayed and/or the domestic appliance to which the data refers is or are selectable.

7. Display system according to any one of the preceding claims, **characterised in that** a display area (2) of the display device (1) comprises a liquid crystal display subdivided into a plurality of segments (6, 7).

## Revendications

1. Système d'affichage pour appareils ménagers à commande électrique, notamment commandés par programme, comprenant un dispositif d'affichage (1) au moyen duquel des informations relatives à au moins un appareil ménager sont représentables de manière spatialement séparée de l'appareil ménager, et auquel est affecté un dispositif de réception, comprenant un dispositif d'émission (3) qui est séparé spatialement de l'appareil ménager, lequel dispositif de réception est réalisé pour la réception des informations qui sont transmises par une commande à programme, de préférence électronique, de l'appareil ménager au dispositif d'émission (3) sous forme de signaux électriques par l'intermédiaire du réseau de courant domestique, les informations étant transmises sans fil au dispositif de réception par le dispositif d'émission, **caractérisé en ce que** le dispositif d'émission (3) est réalisé dans une fiche de contact (4) pour le réseau de courant domestique, **en ce que** le dispositif d'émission (3) peut être couplé mécaniquement au dispositif d'affichage (1) par l'intermédiaire d'un coupleur (5), et **en ce qu'**une liaison électrique peut être établie entre le dispositif d'émission (3) et le dispositif d'affichage (1), par l'intermédiaire de laquelle un accumulateur disposé dans le dispositif d'affichage (1) est chargeable électriquement pour l'alimentation en courant du dispositif d'affichage (1) et du dispositif de réception.

2. Système d'affichage selon la revendication 1, **caractérisé en ce que** la transmission des informations par le dispositif d'émission (3) au dispositif de réception affecté au dispositif d'affichage (1) est réalisée par l'intermédiaire d'une liaison radio au moyen d'ondes électromagnétiques.

3. Système d'affichage selon l'une quelconque des revendications précédentes, **caractérisé en ce que** des informations d'un nombre d'appareils ménagers fonctionnant simultanément sont respectivement transmises sériellement ou parallèlement au dispositif d'affichage (1).

4. Système d'affichage selon l'une quelconque des revendications précédentes, **caractérisé en ce que** le dispositif d'affichage (1) comprend une commande d'affichage, laquelle commande la représentation des informations provenant d'un nombre d'appareils ménagers.

5. Système d'affichage selon l'une quelconque des revendications précédentes, **caractérisé en ce que** les informations provenant d'un nombre d'appareils ménagers sont représentables sériellement ou parallèlement par le dispositif d'affichage (1).

6. Système d'affichage selon l'une quelconque des revendications précédentes, **caractérisé en ce que** le dispositif d'affichage (1) présente au moins un élément de commande (6, 7) par l'intermédiaire duquel le type de l'information à afficher et/ou l'appareil ménager, auquel les informations font référence, peuvent être sélectionnés.

7. Système d'affichage selon l'une quelconque des revendications précédentes, **caractérisé en ce qu'**une surface d'affichage (2) du dispositif d'affichage (1) présente un affichage à cristaux liquides qui est divisé en un nombre de segments (6, 7).
